# EUROPÄISCHE PATENTSCHRIFT

(11) **EP 3 601 739 B1**
(45) Veröffentlichungstag und Bekanntmachung des Hinweises auf die Patenterteilung: **15.06.2022**
(21) Anmeldenummer: 18718704.2
(22) Anmeldetag: 22.03.2018
(51) Int. Cl.: F01D 5/14, F02C 6/12, F01D 21/04, F01D 25/24, F01D 11/08, F01D 5/00

(54) **TURBOLADER FÜR EINE BRENNKRAFTMASCHINE SOWIE TURBINENRAD**
TURBOCHARGER FOR AN INTERNAL COMBUSTION ENGINE, AND TURBINE WHEEL
TURBOCOMPRESSEUR POUR UN MOTEUR À COMBUSTION INTERNE AINSI QUE ROUE DE TURBINE

(30) Priorität: 30.03.2017 DE 102017205457
(43) Veröffentlichungstag der Anmeldung: 05.02.2020
(73) Patentinhaber: Vitesco Technologies GmbH, 93055 Regensburg (DE)
(72) Erfinder: SANDOR, Ivo, 93049 Regensburg (DE); WITTWER, Sebastian, 99099 Erfurt (DE); KLAUS, Michael, 93105 Tegernheim (DE); BÖNING, Ralf, 67829 Reiffelbach (DE)
(74) Vertreter: Vitesco Technologies
(86) Internationale Anmeldenummer: PCT/EP2018/057247
(87) Internationale Veröffentlichungsnummer: WO 2018/177864

(56) Entgegenhaltungen:
- EP-A1- 3 144 541
- WO-A2-2011/002732
- DE-A1-102013 223 873
- DE-A1-102016 004 770
- US-A1- 2004 071 550
- US-A1- 2016 341 072
- EARL ET AL: "Chapter 7: Fundamentals of Turbine Design", 1 May 2003 (2003-05-01), HANDBOOK OF TURBOMACHINERY, CRC PRESS LLC, PAGE(S) 365 - 426, XP009532842, ISBN: 978-0-8247-0995-2

## Beschreibung

Die Erfindung betrifft einen Turbolader für eine Brennkraftmaschine.

Abgasturbolader werden vermehrt zur Leistungssteigerung bei Kraftfahrzeug-Verbrennungsmotoren eingesetzt. Dies geschieht immer häufiger mit dem Ziel, den Verbrennungsmotor bei gleicher oder gar gesteigerter Leistung in Baugröße und Gewicht zu reduzieren und gleichzeitig den Verbrauch und somit den CO₂-Ausstoß, im Hinblick auf immer strenger werdende gesetzliche Vorgaben diesbezüglich, zu verringern. Das Wirkprinzip besteht darin, die im Abgasstrom enthaltene Energie zu nutzen, um einen Druck in einem Ansaugtrakt des Verbrennungsmotors zu erhöhen und so eine bessere Befüllung eines Brennraumes des Verbrennungsmotors mit Luft-Sauerstoff zu bewirken. Somit kann mehr Treibstoff, wie Benzin oder Diesel, pro Verbrennungsvorgang umgesetzt werden, also die Leistung des Verbrennungsmotors erhöht werden.

Dazu weist der Abgasturbolader eine im Abgastrakt des Verbrennungsmotors angeordnete Abgasturbine, einen im Ansaugtrakt angeordneten Frischluftverdichter und ein dazwischen angeordnetes Läuferlager auf. Die Abgasturbine weist ein Turbinengehäuse und ein darin angeordnetes, durch den Abgasmassenstrom angetriebenes Turbinenlaufrad auf. Der Frischluftverdichter weist ein Verdichtergehäuse und ein darin angeordnetes, einen Ladedruck aufbauendes Verdichterlaufrad auf. Das Turbinenlaufrad und das Verdichterlaufrad sind auf den sich gegenüberliegenden Enden einer gemeinsamen Welle, der sogenannten Läuferwelle, drehfest angeordnet und bilden so den sogenannten Turboladerläufer. Die Läuferwelle erstreckt sich axial zwischen Turbinenlaufrad und Verdichterlaufrad durch das zwischen Abgasturbine und Frischluftverdichter angeordnete Läuferlager und ist in diesem, in Bezug auf die Läuferwellenachse, radial und axial drehgelagert. Gemäß diesem Aufbau treibt das vom Abgasmassenstrom angetriebene Turbinenlaufrad über die Läuferwelle das Verdichterlaufrad an, wodurch der Druck im Ansaugtrakt des Verbrennungsmotors, bezogen auf den Frischluftmassenstrom hinter dem Frischluftverdichter, erhöht und dadurch eine bessere Befüllung des Brennraumes mit Luft-Sauerstoff bewirkt wird.

Ein solcher Abgasturbolader für eine Brennkraftmaschine ist zum Beispiel in Dokument EP 3 144 541 A1 offenbart. Dieser weist ein Lagergehäuse auf, das zwischen einer Abgasturbine mit einem Turbinenlaufrad und einem Radialverdichter mit einem Verdichterlaufrad angeordnet ist und in dem eine Läuferwelle drehbar um eine Läuferdrehachse gelagert ist, auf der das Turbinenlaufrad und das Verdichterlaufrad jeweils drehfest angeordnet sind. Das Turbinenlaufrad weist eine Laufrad-Beschaufelung auf, und ist in dem Turbinengehäuse angeordnet, welches mechanisch an dem Lagergehäuse festgelegt ist. Das Turbinenlaufrad weist Turbinenschaufeln auf, die jeweils eine Strömungseintrittskante und eine Strömungsaustrittskante aufweisen, die einen Eintrittsradius und einen Austrittsradius des Turbinenlaufrads definieren. Die Turbinenschaufeln haben eine dem Turbinengehäuse zugewandte Außenkontur, die sich von der Strömungseintrittskante bis zu der Strömungsaustrittskante erstreckt. Das Turbinengehäuse weist eine Gehäusekontur auf, die der Außenkontur der Turbinenschaufeln gegenüberliegt, wobei zwischen der Gehäusekontur und der Außenkontur ein radialer Abstand ausgebildet ist, der ein berührungsloses Drehen des Turbinenlaufrades im Turbinengehäuse ermöglicht.

Weiterhin offenbart auch die Druckschrift US 2016 341 072 A1 einen Turbolader mit einer Abgasturbine, die ein Turbinenlaufrad aufweist, das in einem Turbinengehäuse mit einer Gehäusekontur angeordnet ist, wie bereits in dem vorausgehenden Absatz beschrieben.

Eine Aufgabe, die der Erfindung zugrunde liegt, ist es, ein Konzept für einen Turbolader anzugeben, welches zu einem sicheren Betrieb eines Turboladers beiträgt.

Es wird ein Turbolader für eine Brennkraftmaschine , gemäß Anspruch 1, offenbart. Der Turbolader weist ein Lagergehäuse auf, in dem eine Läuferwelle drehbar um eine Läuferdrehachse gelagert ist, wobei die Läuferwelle über zumindest zwei Radiallager in dem Lagergehäuse gelagert ist. Der Turbolader weist eine Abgasturbine mit einem Turbinenrad, welches drehfest auf der Läuferwelle angeordnet ist und welches eine Laufradbeschaufelung mit mehreren Turbinenschaufeln aufweist, und mit einem Turbinengehäuse, welches mechanisch an dem Lagergehäuse festgelegt ist und welches das Turbinenrad umgibt, auf. Bezüglich einer Meridionalansicht der Abgasturbine gilt:
- Zumindest eine Turbinenschaufel des Turbinenrads weist eine Strömungseintrittskante und eine Strömungsaustrittskante für den Abgasmassenstrom auf.
- Die Strömungseintrittskante weist einen maximalen Eintrittsradius Rᵢₙ auf und die Strömungsaustrittskante weist einen maximalen Austrittsradius Rₒᵤₜ auf, jeweils bezogen auf die Läuferdrehachse.
- Die zumindest eine Turbinenschaufel weist eine dem Turbinengehäuse zugewandte Außenkontur auf, die sich von der Strömungseintrittskante bis zu der Strömungsaustrittskante erstreckt und eine axiale Erstreckungslänge L_{axTip} hat.
- Das Turbinengehäuse weist eine Gehäusekontur auf, die der Außenkontur gegenüberliegt.
- Die Außenkontur der zumindest einen Turbinenschaufel weist einen axialen Längenanteil L_{cover} der axialen Erstreckung L_{axTip} auf, in welchem ein Durchmesser des Turbinenrads größer ist als ein kleinster Durchmesser DA des Turbinengehäuses am Turbinenschaufelaustritt für den Abgasmassenstrom AM.
- Zwischen der Gehäusekontur und der Außenkontur ist bezüglich der Läuferdrehachse ein geringster radialer Abstand Tip_{clr} ausgebildet.

Das Turbinengehäuse und das Turbinenrad sind derart ausgebildet und zueinander abgestimmt, dass die folgende Bedingung bzw. Gleichung erfüllt ist: $\frac{{L}_{cover}}{{L}_{axTip}} > 1 - \frac{{Tip}_{clr}}{{R}_{in}} \times \frac{3 π}{4} \times \frac{1}{\left(1-\frac{{R}_{out}}{{R}_{in}}\right)} .$

Es wurde erkannt, dass es während des Betriebs des Turboladers, beispielsweise bei Prüfstandsläufen zur Auslegung des Turboladers oder Komponenten des Turboladers wie des Läufers, zu einem Schadensfall für den Turbolader kommen kann. Beispielsweise kann es zu einem Bauteilversagen der Läuferwelle oder der Laufräder, etwa einem Wellenbruch, kommen.

Im Falle eines Wellenbruchs der Läuferwelle kann beispielsweise das Turbinenrad nicht mehr axial durch ein Axiallager in seiner vorgesehenen Position gehalten werden. In diesem Fall würde das Turbinenrad vorwiegend durch aerodynamische Kräfte, etwa aufgrund vorherrschender Gasdrücke, in Richtung eines Turbinengehäuseausgangs für den Abgasmassenstrom bewegt. Dabei stößt der Anteil der Turbinenschaufeln des Turbinenrads, welcher einen größeren Durchmesser als ein Austrittsdurchmesser des Turbinengehäuses am stromabwärtigen Ende des Turbinenrads aufweist, am Turbinengehäuse an und behindert das Turbinenrad in seiner axialen Bewegung in Richtung Turbinengehäuseausgang. Es wurde weiter erkannt, dass, wenn dieser Anteil der Turbinenradschaufeln nicht ausreichend groß ist, die Turbinenschaufeln im Fall eines Wellenbruchs derart plastisch verformt werden, dass das Turbinenrad eine weitere, nicht gewollte axiale Verschiebung vollziehen kann.

Nachteilig in einem solchen Fall wäre unter anderem, dass Kolbenringe von Öldichtungen ihre ursprüngliche axiale Position verlassen könnten und so eine Dichtwirkung verloren ginge. Dies hätte unter anderem die negative Folge, dass Öl in solchen Mengen austreten könnte, dass der Verbrennungsmotor, in dessen Ölkreislauf der Turbolader eingekoppelt ist, unmittelbar abgestellt werden muss, um Schäden zu vermeiden. Ein Ölaustritt sollte jedoch unbedingt oder weitestgehend vermieden werden, um zumindest Notlaufeigenschaften des Systems zu gewährleisten. Darüber hinaus wurde erkannt, dass ein Wellenbruch zwischen den Öldichtungen, etwa den Kolbenringen beider Dichtungen, nachteilig ist, da neben den Laufrädern und den daran verbleibenden Wellenstummeln auch die Dichtungen den Turbolader verlassen könnten, was den beschriebenen negativen Ölverlust weiter begünstigen würde.

Der beschriebene Turbolader sieht vor, dass Turbinenrad und Turbinengehäuse entsprechend der oben formulierten Bedingung (Gleichung) ausgelegt und angeordnet sind. Die Bedingung gibt vor, dass ein Konturverlauf des Turbinengehäuses und/oder der zumindest einen Turbinenradschaufel gezielt umgestaltet sind im Vergleich zu bekannten Turbinen. Insbesondere wird ein Längenanteil (L_{cover}) der Turbinenradschaufel, in welchem ein Durchmesser des Turbinenrads größer ist als ein kleinster Durchmesser DA des Turbinengehäuses am Turbinenschaufelaustritt, derart vergrößert, dass im Falle eines Wellenbruchs ein größerer Anteil der Turbinenrad Schaufeln bei einer axialen Verschiebung plastisch verformt würde, so dass eine weitere axiale Bewegung des Turbinenrad bezüglich der Läuferdrehachse behindert oder begrenzt ist. Beispielsweise wird ausgehend von einer konventionellen Gehäusekontur im Bereich des Turbinenrads allein durch die Umgestaltung der Längenanteil der Turbinenradschaufel, in welchem ein Durchmesser des Turbinenrads größer ist als ein kleinster Durchmesser DA des Turbinengehäuses am Turbinenschaufelaustritt, vergrößert. Mit anderen Worten ist durch die Bedingung ein Mindestwert des genannten Längenanteils der Turbinenradschaufel definiert.

Durch eine derartige Auslegung anhand der vorgegebenen Gleichung wird dazu beigetragen, dass das Turbinenrad nach einem Wellenbruch, also in einem Schadensfall des Turboladers, einen größeren Widerstand gegen weitere axiale Verschiebung bei Kollision mit dem Gehäuse liefert. Die Gleichung ermöglicht also anhand von verschiedenen Parametern eine optimale Auslegung für Turbinenrad und Turbinengehäuse. Je nach Rahmenbedingungen für den Turbolader wie Einsatzzweck, Verwendungszweck oder anderen, können bestimmte Parameter dergleichen vorgegeben sein, wobei ein oder mehrere restliche Parameter mithilfe der Gleichung ermittelt werden können. So kann entsprechend den Rahmenbedingungen stets eine sinnvolle Abstimmung der Parameter erreicht werden. Insbesondere ist es mithilfe der Gleichung möglich, die für die obigen Vorteile und Funktionen notwendige axiale Überdeckungslänge L_{cover} auf einfache Art und Weise zu bestimmen.

Ein entsprechend der Bedingungen ausgelegten Turbolader trägt dazu bei, die eingangs genannten Nachteile bei einem Schadensfall, insbesondere den genannten Wellenbruch, zu vermeiden, insbesondere, wenn das Turbinenrad nur noch radial gelagert ist. Dabei ist es nicht zwingend notwendig, eine Rückenscheibe und/oder die Turbinenradschaufeln konstruktiv zu verstärken. Es ist mit anderen Worten dank der obigen Bedingung nicht notwendig, die Turbinenradschaufeln entsprechend aufzudicken. Auch ist es dank der obigen Bedingung nicht notwendig, ein niedriges Trimverhältnis, d.h. ein Verhältnis zwischen dem maximalen Austrittsradius Rₒᵤₜ und dem maximalen Eintrittsradius Rᵢₙ, vorzusehen. Dadurch können unter anderem Materialkosten eingespart werden. Beide solcher Maßnahmen wären nachteilig hinsichtlich des Leistungsverhaltens des Turboladers, beispielsweise aufgrund von höheren Massenträgheiten.

Meridionalansicht bedeutet beispielsweise eine ebene, zweidimensionale Ansicht, in welcher eine äußerste Kontur des Turbinenrads dargestellt ist, die das Turbinenrad bei einer Rotation um die Läuferdrehachse, die auch einer Drehachse des Turbinenrad entspricht, abfährt. Die Ansicht kann auch zumindest Teile des Turbinengehäuses betreffen oder einschließen, wobei insbesondere eine Innenkontur mit minimalstem Radius bezogen auf die Drehachse im Bereich des Turbinenrads dargestellt ist, die das Turbinengehäuse bei Rotation um die Drehachse abfahren würde.

Die der Außenkontur gegenüberliegende Gehäusekontur des Turbinengehäuses (englisch: shroud) ist korrespondierend zu der Außenkontur ausgebildet. Bei dem geringsten radialen Abstand Tip_{clr} bezüglich der Läuferdrehachse kann es sich um einen Abstand handeln, der über den gesamten axialen Bereich zwischen der Eintrittskante und der Austrittskante, konstant ist. Es ist jedoch auch denkbar, dass der Abstand nur abschnittsweise, in einem einzelnen Bereich oder Punkt bezüglich der Drehachse vorliegt.

Mit dem axialen Längenanteil (L_{cover}) ist diejenige axiale Erstreckung der Außenkontur gemeint, in welchem ein Radius bzw. ein Durchmesser des Turbinenrads bezüglich der Läuferdrehachse größer ist als ein minimaler Durchmesser/Radius des Turbinengehäuses im Bereich eines stromabwärtigen Endes des Turbinenrads. Anders ausgedrückt ist in diesem Bereich der Durchmesser des Turbinenrads größer als ein kleinster Durchmesser des Turbinengehäuses. Mit anderen Worten handelt es sich um denjenigen axialen Bereich eines Turbinenrads, der, würde man das Turbinenrad und das Turbinengehäuse in eine Ebene normal zu der Läuferdrehachse projizieren, von dem Turbinengehäuse überdeckt oder überlappt ist. Mit wieder anderen Worten handelt es sich um denjenigen Bereich, der im Schatten des Turbinengehäuses liegt bezogen auf die Läuferdrehachse. Anders ausgedrückt hat die Außenkontur der zumindest einen Schaufel einen axialen Überdeckungsabschnitt, der dem axialen Längenanteil L_{cover} der axialen Erstreckung L_{axTip} entspricht.

Die folgenden Ausführungsformen tragen allesamt zu den obigen Vorteilen und Funktionen bei, wobei die obige Bedingung in vorteilhafter Weise weitergebildet ist durch die Vorgabe von einem oder mehreren Grenzwerten.

Gemäß einer Ausführungsform gilt für das Verhältnis Tip_{clr} zu Rᵢₙ: $\frac{{Tip}_{clr}}{{R}_{in}} \leq 2,5 %$.

Gemäß einer Ausführungsform gilt für das Verhältnis Tip_{clr} zu Rᵢₙ: $\frac{{Tip}_{clr}}{{R}_{in}} \leq 2,0 %$.

Gemäß einer Ausführungsform gilt für das Verhältnis Tip_{clr} zu Rᵢₙ: $\frac{{Tip}_{clr}}{{R}_{in}} \leq 1,5 %$.

Gemäß einer Ausführungsform gilt für das Verhältnis L_{cover} zu Lₐₓₜᵢₚ: $\frac{{L}_{cover}}{{L}_{axTip}} > 0,2$.

Gemäß einer Ausführungsform gilt für das Verhältnis L_{cover} zu Lₐₓₜᵢₚ: $\frac{{L}_{cover}}{{L}_{axTip}} > 0,25$.

Gemäß einer Ausführungsform gilt für das Verhältnis L_{cover} zu L_{axtip:} $\frac{{L}_{cover}}{{L}_{axTip}} > 0,3$.

Gemäß einer Ausführungsform gilt für das Verhältnis Rₒᵤₜ zu Rᵢₙ: $\frac{{R}_{out}}{{R}_{in}} > 0,8$.

Gemäß einer Ausführungsform gilt für das Verhältnis Rₒᵤₜ zu Rᵢₙ: $\frac{{R}_{out}}{{R}_{in}} < 0,95$.

Gemäß einer Ausführungsform gilt für das Verhältnis Rₒᵤₜ zu Rᵢₙ: $\frac{{R}_{out}}{{R}_{in}} < 0,93$.

Gemäß einer Ausführungsform gilt für das Verhältnis Rₒᵤₜ zu Rᵢₙ: $\frac{{R}_{out}}{{R}_{in}} < 0,92$.

Gemäß einer Ausführungsform gilt für das Verhältnis Rₒᵤₜ zu Rᵢₙ: $\frac{{R}_{out}}{{R}_{in}} < 0,91$.

Gemäß einer Ausführungsform gilt für das Verhältnis Rₒᵤₜ zu Rᵢₙ: $\frac{{R}_{out}}{{R}_{in}} < 0,90$.

Das Verhältnis Rₒᵤₜ zu Rᵢₙ wird auch als Trim oder Trimverhältnis bezeichnet.

Gemäß Ausführungsformen liegt das Trimverhältnis zwischen 0,8 und einer der weiteren, oben angegebenen Grenzen.

Des Weiteren wird ein Turbinenrad für einen Turbolader gemäß einer der vorigen Ausführungsformen offenbart. Das Turbinenrad weist eine Laufradbeschaufelung mit mehreren Turbinenschaufeln auf. Das Turbinenrad ist derart ausgebildet, dass die folgende Bedingung erfüllt ist: $\frac{{L}_{cover}}{{L}_{axTip}} > 1 - \frac{{Tip}_{clr}}{{R}_{in}} \times \frac{3 π}{4} \times \frac{1}{\left(1-\frac{{R}_{out}}{{R}_{in}}\right)}$

Dabei gilt bezüglich einer Meridionalansicht des Turbinenrads, dass
- zumindest eine Turbinenschaufel des Turbinenrads eine Strömungseintrittskante und eine Strömungsaustrittskante für den Abgasmassenstrom aufweist;
- Rᵢₙ einen maximalen Eintrittsradius der Strömungseintrittskante und Rₒᵤₜ einen maximalen Austrittsradius der Strömungsaustrittskante beschreibt, jeweils bezogen auf eine Drehachse des Turbinenrads;
- L_{axTip} eine axiale Erstreckungslänge einer Außenkontur der zumindest einen Turbinenschaufel beschreibt, wobei sich die Außenkontur von der Strömungseintrittskante bis zu der Strömungsaustrittskante erstreckt und in einem bestimmungsgemäßen Betrieb einem umgebenden Turbinengehäuse zugewandt ist;
- L_{cover} einen axialen Längenanteil der axialen Erstreckung L_{axTip} der Außenkontur beschreibt, in welchem ein Durchmesser des Turbinenrads größer ist als ein kleinster Durchmesser DA des Turbinengehäuses am Turbinenschaufelaustritt;
- Tip_{clr} einen geringsten radialen Abstand zwischen einer Gehäusekontur des Turbinengehäuses, welche in dem bestimmungsgemäßen Betrieb der Außenkontur gegenüberliegt, und der Außenkontur bezüglich der Läuferdrehachse beschreibt.

Es gelten die obigen Ausführungen analog.

Das Turbinenrad ermöglicht die oben genannten Vorteile und Funktionen.

Des Weiteren wird ein Verfahren zum Herstellen eines Turboladers gemäß einer der obigen Ausführungsformen offenbart. Das Verfahren umfasst die Schritte:
- Ermitteln und/oder Bestimmen der Parameter des maximalen Eintrittsradius Rᵢₙ, des maximalen Austrittsradius Rₒᵤₜ, der axialen Erstreckungslänge L_{axTip}, des axialen Längenanteils L_{cover} und des geringsten radialen Abstands Tip_{clr} derart, dass für das Turbinenrad und das Turbinengehäuse die folgende Bedingung erfüllt ist: $\frac{{L}_{cover}}{{L}_{axTip}} > 1 - \frac{{Tip}_{clr}}{{R}_{in}} \times \frac{3 π}{4} \times \frac{1}{\left(1-\frac{{R}_{out}}{{R}_{in}}\right)}$ und
- Fertigen des Turbinenrads und des Turbinengehäuses anhand der mittels der Bedingung ermittelten Parameter.

Es gelten die obigen Ausführungen analog.

Das Verfahren ermöglicht die oben genannten Vorteile und Funktionen.

Im Folgenden werden Ausführungsbeispiele der Erfindung, ohne Einschränkung der Allgemeinheit, beschrieben.

Die Ausführungsbeispiele werden unter Zuhilfenahme der angehängten Figuren nachfolgend beschrieben. Gleichartige oder gleichwirkende Elemente sind figurenübergreifend mit den gleichen Bezugszeichen versehen.

In den Figuren zeigen:
- Figur 1: eine schematische Schnittansicht eines Turboladers,
- Figur 2 und 3: zwei schematische Schnittansichten von Abgasturbinen eines Turboladers,
- Figur 4: eine schematische Schnittansicht einer Abgasturbine eines Turboladers gemäß einem Ausführungsbeispiel,
- Figur 5: eine Gleichung für die Auslegung der Abgasturbine gemäß der vorliegenden Erfindung und
- Figur 6: eine Diagrammdarstellung der Gleichung der Figur 5 mit drei beispielhaften Parameterauswahlen.

Figur 1 zeigt schematisiert einen exemplarischen Abgasturbolader 1 in Schnittdarstellung, der eine Abgasturbine 20, einen Frischluftverdichter 30 und ein Läuferlager 40 aufweist. Die Abgasturbine 20 ist mit einem Wastegateventil 29 ausgestattet und ein Abgasmassestrom AM ist mit Pfeilen angedeutet. Der Frischluftverdichter 30 weist ein Schub-Umluftventil 39 auf und ein Frischluft-Massestrom FM ist ebenfalls mit Pfeilen angedeutet. Ein sogenannter Turboladerläufer 10 des Abgasturboladers 1 weist ein Turbinenlaufrad 12 (auch Turbinenrad bezeichnet) , ein Verdichterlaufrad 13 (auch Verdichterrad bezeichnet) sowie eine Läuferwelle 14 auf (auch Welle bezeichnet) . Der Turboladerläufer 10 rotiert im Betrieb um eine Läuferdrehachse 15 der Läuferwelle 14. Die Läuferdrehachse 15 und gleichzeitig die Turboladerachse 2 (auch Längsachse bezeichnet) sind durch die eingezeichnete Mittellinie dargestellt und kennzeichnen die axiale Ausrichtung des Abgasturboladers 1.

In der Regel weist ein gebräuchlicher Abgasturbolader 1, wie in Figur 1 dargestellt, einen mehrteiligen Aufbau auf. Dabei sind ein im Abgastrakt des Verbrennungsmotors anordenbares Turbinengehäuse 21, ein im Ansaugtrakt des Verbrennungsmotors anordenbares Verdichtergehäuse 31 und zwischen Turbinengehäuse 21 und Verdichtergehäuse 31 ein Lagergehäuse 41 bezüglich der gemeinsamen Turboladerachse 2 nebeneinander angeordnet und montagetechnisch miteinander verbunden.

Das Lagergehäuse 41 ist axial zwischen dem Turbinengehäuse 21 und dem Verdichtergehäuse 31 angeordnet. Im Lagergehäuse 41 ist die Läuferwelle 14 des Turboladerläufers 10 sowie die erforderliche Lageranordnung zur Axiallagerung und zur Drehlagerung der Läuferwelle 14 aufgenommen.

Eine weitere Baueinheit des Abgasturboladers 1 stellt der Turboladerläufer 10 dar, der die Läuferwelle 14, das in dem Turbinengehäuse 21 angeordnete Turbinenlaufrad 12 mit einer Laufradbeschaufelung 121 und das in dem Verdichtergehäuse 31 angeordnete Verdichterlaufrad 13 mit einer Laufradbeschaufelung 131 aufweist. Mit anderen Worten haben das Turbinenrad 12 sowie das Verdichterrad 13 mehrere Schaufeln, die auf einer entsprechenden Nabe angeordnet sind. Das Turbinenlaufrad 12 und das Verdichterlaufrad 13 sind auf den sich gegenüberliegenden Enden der gemeinsamen Läuferwelle 14 angeordnet und mit dieser drehfest verbunden. Die Läuferwelle 14 erstreckt sich in Richtung der Turboladerachse 2 axial durch das Lagergehäuse 41 und ist in diesem axial und radial um seine Längsachse, die Läuferdrehachse 15, drehgelagert, wobei die Läuferdrehachse 15 mit der Turboladerachse 2 zusammenfällt. Der Turboladerläufer 10 ist mit seiner Läuferwelle 14 mittels zweier Radiallager 42 und einer Axiallagerscheibe 43 gelagert. Sowohl die Radiallager 42 als auch die Axiallagerscheibe 43 werden über Ölversorgungskanäle 44 eines Ölanschlusses 45 mit Schmiermittel versorgt.

Das Turbinengehäuse 21 weist einen oder mehrere ringförmig um die Turboladerachse 2 und das Turbinenlaufrad 12 angeordnete, sich schneckenförmig zum Turbinenlaufrad 12 hin verjüngende Abgas-Ringkanäle, sogenannte Abgasfluten 22 auf. Diese Abgasfluten 22 weisen einen jeweiligen oder gemeinsamen, tangential nach außen gerichteten Abgaszuführkanal 23 mit einem Krümmer-Anschlussstutzen 24 zum Anschluss an einen Abgaskrümmer (nicht dargestellt) eines Verbrennungsmotors auf, durch den der Abgasmassenstrom AM in die jeweilige Abgasflute 22 und dann auf das Turbinenlaufrad 12 strömt. Das Turbinengehäuse 21 weist weiterhin einen Abgasabführkanal 26 auf, der vom axialen Ende des Turbinenlaufrades 12 weg in Richtung der Turboladerachse 2 verläuft und einen Auspuff-Anschlussstutzen 27 zum Anschluss an das Auspuffsystem (nicht dargestellt) des Verbrennungsmotors aufweist. Über diesen Abgasabführkanal 26 wird der aus dem Turbinenlaufrad 12 austretende Abgasmassenstrom AM in das Auspuffsystem des Verbrennungsmotors abgeführt.

Weitere Details des Turboladers 1 werden an dieser Stelle nicht näher erläutert. Es sei darauf hingewiesen, dass der in Figur 1 beschriebene Turbolader 1 exemplarisch zu verstehen ist und alternativ auch anderweitige Ausgestaltungen haben kann, ohne dass sich Einschränkungen für die nachfolgende Beschreibung von Ausführungsbeispielen der Erfindung anhand der Figuren 4 bis 6 ergeben.

Figuren 2 und 3 zeigen jeweils in einer Meridionalansicht Abgasturbinen 20 eines Turboladers 1, die jeweils ein Turbinengehäuse 21 und ein Turbinenrad 12 mit mehreren Turbinenschaufeln 122 aufweisen. In Figur 2 ist ein Radial-Axial-Turbinenrad und in Figur 3 ist ein Radial-Turbinenrad in einem schematischen Halbschnitt dargestellt. Die Läuferdrehachse 15, die einer Drehachse 123 des Turbinenrads 12 entspricht, ist jeweils eingezeichnet. In den Darstellungen der Figuren 2 und 3 ist jeweils eine von mehreren Turbinenschaufeln 122 dargestellt, die typischerweise auf der Nabe des Turbinenrads 12 angeordnet sind.

Die Turbinen 20 der beiden Figuren 2 und 3 werden exemplarisch anhand der Figur 2 beschrieben.

Das Turbinenrad 12 hat ein stromaufwärtiges, axiales Ende 124 und ein stromabwärtiges, axiales Ende 125. Wie in der Meridionalansicht erkennbar, hat die dargestellte Turbinenschaufel 122, wie auch alle weiteren Turbinenschaufeln, eine Strömungseintrittskante 126 für den Abgasmassenstrom AM und eine Strömungsaustrittskante 127 für den Abgasmassenstrom AM nach dem Austritt aus dem Turbinenrad 12 bzw. aus den Turbinenschaufeln 122. Die Strömungseintrittskante 126 und/oder die Strömungsaustrittskante 127 können schräg oder andersartig, etwa parallel, zur Läuferdrehachse 15 verlaufen, wie anhand der Figuren 2 und 3 ersichtlich ist. Die Strömungseintrittskante 126 und die Strömungsaustrittskante 127 sind über eine Außenkontur 128 (englisch Tip) verbunden. Der Außenkontur 128 liegt direkt gegenüber einer Gehäusekontur 211 des Turbinengehäuses 21, welches das Turbinenrad 12 umgibt. Die Gehäusekontur 211 ist korrespondierend zu der Außenkontur 128 ausgebildet, wobei ein Verlauf der beiden Konturen 128 und 211 in der gezeigten Ansicht im Wesentlichen parallel zueinander verläuft bezüglich der Drehachse 123. Das weitere Turbinengehäuse 21 ist aus Übersichtlichkeitsgründen nicht dargestellt.

Es wurde erkannt, dass sich die gezeigten Abgasturbinen 20 der Figuren 2 und 3 durch eine Mehrzahl von Parametern definieren lassen, die im Folgenden erläutert werden.

Die Strömungseintrittskante 126 hat einen maximalen Eintrittsradius Rᵢₙ und die Strömungsaustrittskante 127 hat einen maximalen Austrittsradius Rₒᵤₜ. Die Außenkontur 128 hat bezogen auf die Drehachse 123 bzw. die Läuferdrehachse 15 eine axiale Erstreckungslänge L_{axTiP}. Die Außenkontur 128 hat einen axialen Längenanteil L_{cover} der axialen Erstreckung L_{axTiP}, in welchem ein Durchmesser des Turbinenrads 12 größer ist als ein kleinster Durchmesser DA des Turbinengehäuses 21 am Turbinenschaufelaustritt 129 für den Abgasmassenstrom AM. Weiterhin sind die Gehäusekontur 211 und die Außenkontur 128 so zueinander beabstandet, dass sich ein minimaler Spalt ausbildet, wobei ein geringster radialer Abstand Tip_{clr} zwischen der Gehäusekontur 211 und der Außenkontur 128 vorherrscht.

Wie eingangs erwähnt, kann es bei Turboladern zu einem Schadensfall mit verschiedenen nachteiligen Folgen kommen. Anhand der Figuren 4 bis 6 werden Ausführungsbeispiele von Turbinen 20 beschrieben, die im Schadensfall des Turboladers 1 die eingangs genannten Funktionen und Vorteile ermöglichen.

Figur 4 zeigt eine Turbine 20, die im Wesentlichen den Turbinen der Figuren 2 und 3 entspricht. Die obigen Parameterdefinitionen gelten analog. Im Unterschied zu den beschriebenen Turbinen der Figuren 2 und 3 ist die Turbine 20 so ausgebildet, dass die in Figur 5 gezeigte Gleichung erfüllt ist. Die Bedingung lautet: $\frac{{L}_{cover}}{{L}_{axTip}} > 1 - \frac{{Tip}_{clr}}{{R}_{in}} \times \frac{3 π}{4} \times \frac{1}{\left(1-\frac{{R}_{out}}{{R}_{in}}\right)} .$ Dadurch werden die eingangs genannten Vorteile und Funktionen erreicht. Es sei an dieser Stelle erwähnt, dass das Verhältnis Rₒᵤₜ zu Rᵢₙ als Trim bezeichnet werden kann (s. Figur 5) .

Die Auslegung und Herstellung der Turbine 20 erfolgt beispielsweise derart, dass bestimmte Parameter vorgeben sind und mittels der Bedingungen restliche Parameter ermittelt werden, um einen notwenigen Mindestwert für L_{Cover} zu erhalten. Vorteilhaft ist, wie auch in der Figur 4 im Unterschied zu den Beispielen der Figuren 2 und 3 zu sehen ist, dass der axiale Längenanteil L_{cover} vergrößert und mit dem Turbinengehäuse 21 abgestimmt ist. Dadurch hat das Turbinenrad 12 einen vergrößerten Anteil, der vom Turbinengehäuse 21 überdeckt ist.

Figur 6 zeigt ein Diagramm, bei welchem auf der X-Achse der Trimwert und auf der Y-Achse das Verhältnis aus L_{cover} zu L_{axTip} aufgetragen sind. Beispielhaft sind drei Kurven der Gleichung gemäß Figur 5 dargestellt, die sich durch die rechts neben dem Diagramm dargestellten Prozentwerte, die sich aus dem Verhältnis Tip_{clr} zu Rᵢₙ ergeben, unterscheiden.

## Patentansprüche

1. Turbolader (1) für eine Brennkraftmaschine, aufweisend
- ein Lagergehäuse (41), in dem eine Läuferwelle (14) drehbar um eine Läuferdrehachse (15) gelagert ist; und
- eine Abgasturbine (20) mit einem Turbinenrad (12), welches drehfest auf der Läuferwelle (14) angeordnet ist und welches eine Laufradbeschaufelung (121) mit mehreren Turbinenschaufeln (122) aufweist, und mit einem Turbinengehäuse (21), welches mechanisch an dem Lagergehäuse (41) festgelegt ist und welches das Turbinenrad (12) umgibt;
wobei bezüglich einer Meridionalansicht die Abgasturbine (20)
- zumindest eine Turbinenschaufel (122) des Turbinenrads (12) eine Strömungseintrittskante (126) und eine Strömungsaustrittskante (127) für den Abgasmassenstrom (AM) aufweist,
- die Strömungseintrittskante (126) einen maximalen Eintrittsradius Rᵢₙ aufweist und die Strömungsaustrittskante (127) einen maximalen Austrittsradius Rₒᵤₜ aufweist, jeweils bezogen auf die Läuferdrehachse (15);
- die zumindest eine Turbinenschaufel (122) eine dem Turbinengehäuse (21) zugewandte Außenkontur (128) aufweist, die sich von der Strömungseintrittskante (126) bis zu der Strömungsaustrittskante (127) erstreckt und eine axiale Erstreckungslänge L_{axTip} hat;
- das Turbinengehäuse (21) eine Gehäusekontur (211) aufweist, die der Außenkontur (128) gegenüberliegt;
- die Außenkontur (128) der zumindest einen Turbinenschaufel (122) einen axialen Längenanteil L_{cover} der axialen Erstreckung L_{axTip} aufweist, in welchem ein Durchmesser des Turbinenrads größer ist als ein kleinster Durchmesser DA des Turbinengehäuses am Turbinenschaufelaustritt für den Abgasmassenstrom AM; und
- zwischen der Gehäusekontur (211) und der Außenkontur (128) bezüglich der Läuferdrehachse (15) ein geringster radialer Abstand Tip_{clr} ausgebildet ist;
und wobei die Abgasturbine **dadurch gekennzeichnet ist,**
**dass** das Turbinengehäuse (21) und das Turbinenrad (12) derart ausgebildet und zueinander abgestimmt sind, dass die folgende Bedingung erfüllt ist:
$\frac{{L}_{cover}}{{L}_{axTip}} > 1 - \frac{{Tip}_{clr}}{{R}_{in}} \times \frac{3 π}{4} \times \frac{1}{\left(1-\frac{{R}_{out}}{{R}_{in}}\right)} .$

2. Turbolader (1) nach Anspruch 1, wobei für das Verhältnis Tip_{clr} zu Rᵢₙ gilt: $\frac{{Tip}_{clr}}{{R}_{in}} \leq 2,5 %$:

3. Turbolader (1) nach einem der vorhergehenden Ansprüche, wobei für das Verhältnis Tip_{clr} zu Rᵢₙ gilt: $\frac{{Tip}_{clr}}{{R}_{in}} \leq 2,0 %$.

4. Turbolader (1) nach einem der vorhergehenden Ansprüche, wobei für das Verhältnis Tip_{clr} zu Rᵢₙ gilt: $\frac{{Tip}_{clr}}{{R}_{in}} \leq 1,5 %$.

5. Turbolader (1) nach einem der vorhergehenden Ansprüche, wobei für das Verhältnis L_{cover} zu Lₐₓₜᵢₚ gilt: $\frac{{L}_{cover}}{{L}_{axTip}} > 0,2$.

6. Turbolader (1) nach einem der vorhergehenden Ansprüche, wobei für das Verhältnis L_{cover} zu Lₐₓₜᵢₚ gilt: $\frac{{L}_{cover}}{{L}_{axTip}} > 0,25$.

7. Turbolader (1) nach einem der vorhergehenden Ansprüche, wobei für das Verhältnis L_{cover} zu Lₐₓₜᵢₚ gilt: $\frac{{L}_{cover}}{{L}_{axTip}} > 0,3$.

8. Turbolader (1) nach einem der vorhergehenden Ansprüche, wobei für das Verhältnis Rₒᵤₜ zu Rᵢₙ gilt: $\frac{{R}_{out}}{{R}_{in}} > 0,8$, bevorzugt $\frac{{R}_{out}}{{R}_{in}} <$ 0,95, besonders bevorzugt $0,8 < \frac{{R}_{out}}{{R}_{in}} < 0,95$**.**

9. Turbinenrad (12) für einen Turbolader (1) nach einem der vorhergehenden Ansprüche, aufweisend eine Laufradbeschaufelung (121) mit mehreren Turbinenschaufeln (122), **dadurch gekennzeichnet,**
**dass** das Turbinenrad (12) derart ausgebildet ist, dass die folgende Bedingung erfüllt ist: $\frac{{L}_{cover}}{{L}_{axTip}} > 1 - \frac{{Tip}_{clr}}{{R}_{in}} \times \frac{3 π}{4} \times \frac{1}{\left(1-\frac{{R}_{out}}{{R}_{in}}\right)}$
wobei bezüglich einer Meridionalansicht des Turbinenrads (12)
- zumindest eine Turbinenschaufel (122) des Turbinenrads (12) eine Strömungseintrittskante (126) und eine Strömungsaustrittskante (127) für den Abgasmassenstrom (AM) aufweist;
- Rᵢₙ einen maximalen Eintrittsradius der Strömungseintrittskante (126) und Rₒᵤₜ einen maximalen Austrittsradius der Strömungsaustrittskante (127) beschreibt, jeweils bezogen auf eine Drehachse (123) des Turbinenrads (12);
- L_{axTip} eine axiale Erstreckungslänge einer Außenkontur (128) der zumindest einen Turbinenschaufel (122) beschreibt, wobei sich die Außenkontur (128) von der Strömungseintrittskante (126) bis zu der Strömungsaustrittskante (127) erstreckt und in einem bestimmungsgemäßen Betrieb einem umgebenden Turbinengehäuse (21) zugewandt ist;
- L_{cover} einen axialen Längenanteil der axialen Erstreckung L_{axTip} der Außenkontur (128) beschreibt, in welchem ein Durchmesser des Turbinenrads größer ist als ein kleinster Durchmesser DA des Turbinengehäuses am Turbinenschaufelaustritt für den Abgasmassenstrom AM;
- Tip_{clr} einen geringsten radialen Abstand zwischen einer Gehäusekontur (211) des Turbinengehäuses (21), welche in dem bestimmungsgemäßen Betrieb der Außenkontur (128) gegenüberliegt, und der Außenkontur (128) bezüglich der Drehachse (123) beschreibt.

10. Verfahren zum Herstellen eines Turboladers (1) nach einem der Ansprüche 1 bis 8, **dadurch gekennzeichnet,**
**dass** es die folgenden Schritte umfasst:
- Ermitteln und/oder Bestimmen der Parameter des maximalen Eintrittsradius Rᵢₙ, des maximalen Austrittsradius Rₒᵤₜ, der axialen Erstreckungslänge L_{axTip}, des axialen Längenanteils L_{cover} und des geringsten radialen Abstands Tip_{clr} derart, dass für das Turbinenrad (12) und das Turbinengehäuse (21) die folgende Bedingung erfüllt ist: $\frac{{L}_{cover}}{{L}_{axTip}} > 1 - \frac{{Tip}_{clr}}{{R}_{in}} \times \frac{3 π}{4} \times \frac{1}{\left(1-\frac{{R}_{out}}{{R}_{in}}\right)}$
und
- Fertigen des Turbinenrads (12) und des Turbinengehäuses (21) anhand der mittels der Bedingung ermittelten Parameter.

## Claims

1. Turbocharger (1) for an internal combustion engine, having
- a bearing housing (41), in which a rotor shaft (14) is mounted such that it can be rotated about a rotor rotational axis (15); and
- an exhaust gas turbine (20) with a turbine wheel (12) which is arranged fixedly on the rotor shaft (14) for conjoint rotation and which has a runner blade system (121) with a plurality of turbine blades (122), and with a turbine housing (21) which is fixed mechanically on the bearing housing (41) and which surrounds the turbine wheel (12);
wherein, with regard to a meridional view of the exhaust gas turbine (20),
- at least one turbine blade (122) of the turbine wheel (12) has a flow inlet edge (126) and a flow outlet edge (127) for the exhaust gas mass flow (AM),
- the flow inlet edge (126) has a maximum inlet radius Rᵢₙ and the flow outlet edge (127) has a maximum outlet radius Rₒᵤₜ, in each case in relation to the rotor rotational axis (15);
- the at least one turbine blade (122) has an outer contour (128) which faces the turbine housing (21), extends from the flow inlet edge (126) as far as the flow outlet edge (127), and has an axial extent length L_{axTip};
- the turbine housing (21) has a housing contour (211) which lies opposite the outer contour (128);
- the outer contour (128) of the at least one turbine blade (122) has an axial length portion L_{cover} of the axial extent L_{axTip}, in which a diameter of the turbine wheel is greater than a smallest diameter DA of the turbine housing at the turbine blade outlet for the exhaust gas mass flow AM; and
- a smallest radial spacing Tip_{clr} is configured between the housing contour (211) and the outer contour (128) with regard to the rotor rotational axis (15); and wherein the exhaust gas turbine is **characterized in that** the turbine housing (21) and the turbine wheel (12) are configured and matched to one another in such a way that the following condition is met: $\frac{{L}_{cover}}{{L}_{axTip}} > 1 - \frac{{Tip}_{clr}}{{R}_{in}} \times \frac{3 π}{4} \times \frac{1}{\left(1-\frac{{R}_{out}}{{R}_{in}}\right)} .$

2. Turbocharger (1) according to Claim 1, wherein the following applies to the ratio of Tip_{clr} to ${R}_{in} : \frac{{Tip}_{clr}}{{R}_{in}} \leq$: 2.5%.

3. Turbocharger (1) according to either of the preceding claims, wherein the following applies to the ratio of Tip_{clr} to Rᵢₙ: $\frac{{Tip}_{clr}}{{R}_{in}} \leq 2.0 %$.

4. Turbocharger (1) according to one of the preceding claims, wherein the following applies to the ratio of Tip_{clr} to Rᵢₙ: $\frac{{Tip}_{clr}}{{R}_{in}} \leq 1.5 %$.

5. Turbocharger (1) according to one of the preceding claims, wherein the following applies to the ratio of L_{cover} to L_{axTip}: $\frac{{L}_{cover}}{{L}_{axTip}} > 0.2$.

6. Turbocharger (1) according to one of the preceding claims, wherein the following applies to the ratio of L_{cover} to L_{axTip}: $\frac{{L}_{cover}}{{L}_{axTip}} > 0.25$.

7. Turbocharger (1) according to one of the preceding claims, wherein the following applies to the ratio of L_{cover} to L_{axTip} : $\frac{{L}_{cover}}{{L}_{axTip}} > 0.3$.

8. Turbocharger (1) according to one of the preceding claims, wherein the following applies to the ratio of Rₒᵤₜ to Rᵢₙ: $\frac{{R}_{out}}{{R}_{in}} > 0.8$, preferably $\frac{{R}_{out}}{{R}_{in}} < 0.95$, particularly preferably $0.8 < \frac{{R}_{out}}{{R}_{in}} < 0.95$.

9. Turbine wheel (12) for a turbocharger (1) according to one of the preceding claims, having a runner blade system (121) with a plurality of turbine blades (122), **characterized**
**in that** the turbine wheel (12) is configured in such a way that the following condition is met: $\frac{{L}_{cover}}{{L}_{axTip}} > 1 - \frac{{Tip}_{clr}}{{R}_{in}} \times \frac{3 π}{4} \times \frac{1}{\left(1-\frac{{R}_{out}}{{R}_{in}}\right)} ,$
wherein, with regard to a meridional view of the turbine wheel (12),
- at least one turbine blade (122) of the turbine wheel (12) has a flow inlet edge (126) and a flow outlet edge (127) for the exhaust gas mass flow (AM);
- Rᵢₙ describes a maximum inlet radius of the flow inlet edge (126) and Rₒᵤₜ describes a maximum outlet radius of the flow outlet edge (127), in each case in relation to a rotational axis (123) of the turbine wheel (12) ;
- L_{axTip} describes an axial extent length of an outer contour (128) of the at least one turbine blade (122), the outer contour (128) extending from the flow inlet edge (126) as far as the flow outlet edge (127), and facing a surrounding turbine housing (21) in proper operation;
- L_{cover} describes an axial length portion of the axial extent L_{axTip} of the outer contour (128), in which a diameter of the turbine wheel is greater than a smallest diameter DA of the turbine housing at the turbine blade outlet for the exhaust gas mass flow AM;
- Tip_{clr} describes a smallest radial spacing between a housing contour (211), lying opposite the outer contour (128) in proper operation, of the turbine housing (21) and the outer contour (128) with regard to the rotational axis (123) .

10. Method for producing a turbocharger (1) according to one of Claims 1 to 8, **characterized**
**in that** it comprises the following steps:
- determining and/or defining of the parameters of the maximum inlet radius Rᵢₙ, the maximum outlet radius Rₒᵤₜ, the axial extent length L_{axTiP}, the axial length portion L_{cover} and the smallest radial spacing Tip_{clr} in such a way that the following condition is met for the turbine wheel (12) and the turbine housing (21): $\frac{{L}_{cover}}{{L}_{axTip}} > 1 - \frac{{Tip}_{clr}}{{R}_{in}} \times \frac{3 π}{4} \times \frac{1}{\left(1-\frac{{R}_{out}}{{R}_{in}}\right)} ,$ and
- manufacturing of the turbine wheel (12) and the turbine housing (21) on the basis of the parameters which are determined by means of the condition.

## Revendications

1. Turbocompresseur (1) pour un moteur à combustion interne, présentant
- un logement de palier (41) dans lequel un arbre de rotor (14) est monté en rotation autour d'un axe de rotation de rotor (15) ; et
- une turbine à gaz d'échappement (20) pourvue d'une roue de turbine (12) qui est disposée de manière solidaire en rotation sur l'arbre de rotor (14) et qui présente un aubage de roue à aubes (121) pourvu de plusieurs aubes de turbine (122), et pourvue d'un carter de turbine (21) qui est immobilisé mécaniquement sur le logement de palier (41) et qui entoure la roue de turbine (12) ;
dans lequel, en se référant à une vue méridienne de la turbine à gaz d'échappement (20),
- au moins une aube de turbine (122) de la roue de turbine (12) présente un bord d'attaque d'écoulement (126) et un bord de fuite d'écoulement (127) pour le débit massique de gaz d'échappement (AM),
- le bord d'attaque d'écoulement (126) présente un rayon d'entrée maximal Rᵢₙ et le bord de fuite d'écoulement (127) présente un rayon de sortie maximal Rₒᵤₜ, respectivement par rapport à l'axe de rotation de rotor (15) ;
- ladite au moins une aube de turbine (122) présente un contour extérieur (128) tourné vers le carter de turbine (21), qui s'étend du bord d'attaque d'écoulement (126) au bord de fuite d'écoulement (127) et présente une longueur d'extension axiale L_{axTip} ;
- le carter de turbine (21) présente un contour de carter (211) qui fait face au contour extérieur (128) ;
- le contour extérieur (128) de ladite au moins une aube de turbine (122) présente une part de longueur axiale L_{cover} de l'extension axiale L_{axTip} dans laquelle un diamètre de la roue de turbine est supérieur à un diamètre le plus petit DA du carter de turbine à la sortie d'aube de turbine pour le débit massique de gaz d'échappement AM ; et
- une distance radiale la plus faible Tip_{clr} est réalisée entre le contour de carter (211) et le contour extérieur (128) par rapport à l'axe de rotation de rotor (15) ;
et dans lequel la turbine à gaz d'échappement est **caractérisée en ce que** le carter de turbine (21) et la roue de turbine (12) sont réalisés et adaptés l'un à l'autre de façon à satisfaire la condition suivante : $\frac{{L}_{cover}}{{L}_{axTip}} > 1 - \frac{{Tip}_{clr}}{{R}_{in}} \times \frac{3 π}{4} \times \frac{1}{\left(1-\frac{{R}_{out}}{{R}_{in}}\right)}$

2. Turbocompresseur (1) selon la revendication 1, dans lequel pour le rapport entre Tip_{clr} et Rᵢₙ : $\frac{{Tip}_{clr}}{{R}_{in}} \leq$ 2,5%.

3. Turbocompresseur (1) selon l'une quelconque des revendications précédentes, dans lequel pour le rapport entre Tip_{clr} et Rᵢₙ : $\frac{{Tip}_{clr}}{{R}_{in}} \leq 2,0 %$.

4. Turbocompresseur (1) selon l'une quelconque des revendications précédentes, dans lequel pour le rapport entre Tip_{clr} et Rᵢₙ : $\frac{{Tip}_{clr}}{{R}_{in}} \leq 1,5 %$.

5. Turbocompresseur (1) selon l'une quelconque des revendications précédentes, dans lequel pour le rapport entre L_{cover} et L_{axTip} : $\frac{{L}_{cover}}{{L}_{axTip}} > 0,2$.

6. Turbocompresseur (1) selon l'une quelconque des revendications précédentes, dans lequel pour le rapport entre L_{cover} et L_{axTip} : $\frac{{L}_{cover}}{{L}_{axTip}} > 0,25$.

7. Turbocompresseur (1) selon l'une quelconque des revendications précédentes, dans lequel pour le rapport entre L_{cover} et L_{axTip} : $\frac{{L}_{cover}}{{L}_{axTip}} > 0,3$.

8. Turbocompresseur (1) selon l'une quelconque des revendications précédentes, dans lequel pour le rapport entre Rₒᵤₜ et Rᵢₙ : $\frac{{R}_{out}}{{R}_{in}} > 0,8$, de préférence $\frac{{R}_{out}}{{R}_{in}} < 0,95$, de manière particulièrement préférée $0,8 < \frac{{R}_{out}}{{R}_{in}} < 0,95$.

9. Roue de turbine (12) pour un turbocompresseur (1) selon l'une quelconque des revendications précédentes, présentant un aubage de roue à aubes (121) pourvu de plusieurs aubes de turbine (122),
**caractérisée en ce que** la roue de turbine (12) est réalisée de façon à satisfaire la condition suivante : $\frac{{L}_{cover}}{{L}_{axTip}} > 1 - \frac{{Tip}_{clr}}{{R}_{in}} \times \frac{3 π}{4} \times \frac{1}{\left(1-\frac{{R}_{out}}{{R}_{in}}\right)}$
dans lequel, par rapport à une vue méridienne de la roue de turbine (12),
- au moins une aube de turbine (122) de la roue de turbine (12) présente un bord d'attaque d'écoulement (126) et un bord de fuite d'écoulement (127) pour le débit massique de gaz d'échappement (AM) ;
- Rᵢₙ décrit un rayon d'entrée maximal du bord d'attaque d'écoulement (126) et Rₒᵤₜ décrit un rayon de sortie maximal du bord de fuite d'écoulement (127), respectivement par rapport à un axe de rotation (123) de la roue de turbine (12) ;
- L_{axTip} décrit une longueur d'extension axiale d'un contour extérieur (128) de ladite au moins une aube de turbine (122), le contour extérieur (128) s'étendant du bord d'attaque d'écoulement (126) au bord de fuite d'écoulement (127) et est tourné vers un carter de turbine (21) environnant en cas de fonctionnement conforme ;
- L_{cover} décrit une part de longueur axiale de l'extension axiale L_{axTip} du contour extérieur (128) dans laquelle un diamètre de la roue de turbine est supérieur à un diamètre le plus petit DA du carter de turbine à la sortie d'aube de turbine pour le débit massique de gaz d'échappement AM ;
- Tip_{clr} décrit une distance radiale la plus faible entre un contour de carter (211) du carter de turbine (21), qui fait face au contour extérieur (128) en cas de fonctionnement conforme, et le contour (128) par rapport à l'axe de rotation (123).

10. Procédé de fabrication d'un turbocompresseur (1) selon l'une quelconque des revendications 1 à 8, **caractérisé en ce qu'**il comprend les étapes suivantes consistant à :
- établir et/ou déterminer les paramètres du rayon d'entrée maximal Rᵢₙ, du rayon de sortie maximal Rₒᵤₜ, de la longueur d'extension axiale L_{axTip}, de la part de longueur axiale L_{cover} et de la plus faible distance radiale Tip_{clr} de façon à satisfaire la condition suivante pour la roue de turbine (12) et le carter de turbine (21) : $\frac{{L}_{cover}}{{L}_{axTip}} > 1 - \frac{{Tip}_{clr}}{{R}_{in}} \times \frac{3 π}{4} \times \frac{1}{\left(1-\frac{{R}_{out}}{{R}_{in}}\right)}$
- fabriquer la roue de turbine (12) et le carter de turbine (21) à l'aide des paramètres établis au moyen de la condition.
